# EUROPÄISCHE PATENTSCHRIFT

(11) **EP 1 895 056 B1**
(45) Veröffentlichungstag und Bekanntmachung des Hinweises auf die Patenterteilung: **03.10.2018**
(21) Anmeldenummer: 07016450.4
(22) Anmeldetag: 22.08.2007
(51) Int. Cl.: E01H 1/10, E01H 1/05, E01H 1/04, E01H 1/08

(54) **Reinigungsvorrichtung für Wege, Strassen o. dgl. Kehrflächen**
Cleaning device for roads, streets or similar surfaces
Dispositif de nettoyage pour des voies, des routes ou surfaces similaires

(30) Priorität: 30.08.2006 DE 102006040695
(43) Veröffentlichungstag der Anmeldung: 05.03.2008
(73) Patentinhaber: Julius Tielbürger GmbH & Co. KG, 32351 Stemwede-Oppenwehe (DE)
(72) Erfinder: Tielbürger, Jörg, 32351 Stemwede (DE)
(74) Vertreter: Bünemann, Egon

(56) Entgegenhaltungen:
- DE-A1- 1 943 677
- DE-U1- 9 302 750
- DE-U1- 9 317 659
- FR-A- 697 945
- US-A- 3 189 932
- US-A- 5 860 230

## Beschreibung

Die Erfindung betrifft eine Reinigungsvorrichtung zum Säubern von Wegen, Straßen o. dgl. Kehrflächen gemäß dem Oberbegriff des Anspruchs 1.

Eine Reinigungsvorrichtung nach Oberbegriff des Anspruchs 1 ist in DE 93 02 750 U1 beschrieben. Eine Reinigungsvorrichtung ist aus der Schrift DE 93 17 780.1 bekannt. Bei der dort offenbarten Kehrmaschine wird das Kehrgut mittels einer als Aufnahmeteil vorgesehenen rotierenden Kehrbürste erfasst. Die Anwendung dieser rotierenden Aufnahmeteile zur Erfassung von auf der Kehrfläche klebenden verrottenden Materialien wie Laub, Laubreste o. dgl. erfordert besonders aggressive Bürstenteile, mit denen wiederum kleinere Schmutzteile nicht erfassbar sind. Beim Kehrvorgang können aus einer vor der Kehrbürste befindlichen Anhäufung jeweilige Laub oder Laubreste mitgerissen und damit auf die bereits gesäuberte Fläche verlagert werden, so dass die Kehrwirkung bekannter Reinigungsvorrichtungen insgesamt unbefriedigend ist.
In DE 20 2005 017 883 U1 ist ein für den Wintereinsatz vorgesehenes Reinigungsgerät vorgeschlagen, das zusätzlich zur Kehrbürste ein vorderseitiges Schnee-Räumschild und ein rückwärtiges Salz-Streugerät aufweist. Gemäß DE 36 43 080 A1 ist zur Reinigung ein Anbauschneepflug mit einem Pflugschar vorgesehen und auch EP 0 592 262 A1 zeigt ein Fahrzeug mit an sich bekanntem Schneepflug als Reinigungsteil. Bekannt sind auch Reinigungsvorrichtungen, die als Kehrgut-Aufnahmeteil mit einem ein Sauggebläse aufweisenden Laubsauger versehen sind (DE 102 37 847 A1). Bei aufwendiger Handhabung ist deren Wirkungsbereich und damit die Leistungsfähigkeit bei hohem Laubvolumen begrenzt.

Die Erfindung befasst sich mit dem Problem, eine Reinigungsvorrichtung zum Säubern von Wegen, Straßen o. dgl. Kehrflächen zu schaffen, die mit geringem technischen Aufwand insbesondere bei einer Aufnahme von Laub o. dgl. verrottendem Kehrgut eine verbesserte Reinigungswirkung ermöglicht.
Die Erfindung löst diese Aufgabe mit einer Reinigungsvorrichtung mit den Merkmalen des Anspruchs 1. Hinsichtlich weiterer Ausgestaltungen wird auf die Ansprüche 2 bis 6 verwiesen.
Erfindungsgemäß wird eine Reinigungsvorrichtung vorgeschlagen, die zusätzlich zu dem an sich bekannten Aufnahmeteil einen funktional mit diesem verbundenen Kehrgutsammler aufweist, so dass mit dieser Baueinheit zumindest jeweilige grobe Bestandteile des Kehrgutes bereits vor der bisher üblichen Reinigungsphase erfassbar sind. Durch diese Kombination des vorzugsweise in Arbeitsrichtung der Vorrichtung vorn liegenden Kehrgutsammlers mit dem an sich bekannten Kehrgut-Aufnahmeteil wird ein zweistufiger Reinigungseffekt erreicht und mit geringem Aufwand eine insgesamt verbesserte Reinigungswirkung erzielt. Der Kehrgutsammler kann dabei in konstruktiv variablen Ausführungen als einfach montierbare Zusatzbaugruppe für unterschiedliche Reinigungssysteme bereitgestellt werden, so dass diese mit erweiterter Funktion insbesondere in Herbstzeiten bei hohem Laubanfall effizienter einsetzbar ist. Der Einsatz spezieller Laubsauger ist damit entbehrlich.
Bei einer Ausbildung der Reinigungsvorrichtung als eine einen Antriebsmotor aufweisende Kehrmaschine mit einer angetriebenen Kehrbürste als das Aufnahmeteil wird diesem der Kehrgutsammler so vorgeordnet, dass mit diesem bei der Verlagerung der Maschine in Arbeitsrichtung gefallenes Laub, Laubreste, Papier o. dgl. grobe Kehrgut-Teile erfasst, dabei von der Kehrfläche gelöst, bereits vor dem Wirkungsbereich der Kehrbürste gesammelt und als Anhäufung zum Abtransport bereitgestellt werden. Die nachgeordnete Kehrbürste kann gleichzeitig den an sich bekannten Reinigungsvorgang mittels ihrer auch kleinteiliges Kehrgut erfassenden Bürstenteile ausführen.

Diese beiden funktionalen Bauteile der Kehrmaschine sind dabei so aufeinander abgestimmt, dass die von der rotierenden Kehrbürste erfassten Schmutzteile in Arbeitsrichtung auch nach vorn geschleudert werden und dabei auf die bereits im Bereich des Kehrgutsammlers befindliche Anhäufung von Laub, Papier o. dgl. Kehrgut gelangen. Diese Anhäufung des in zwei Phasen gesammelten Kehrgutes kann neben dem Reinigungsbereich abgelegt und danach entsorgt werden.

Bei einer Ausbildung der Reinigungsvorrichtung mit einem Laubsauger wird der Kehrgutsammler im Nahbereich des als Aufnahmeteil vorgesehenen Sauggebläse angeordnet. Dabei können die eine Anhäufung bildenden groben Teile des Kehrgutes vom sich quer zur Arbeitsrichtung erstreckenden Kehrgutsammler in einem vorzugsweise trichterförmigen Bereich zusammengeführt und über ein Saugrohr aufgenommen werden. Mit dieser Laubsauger-Sammler-Kombination wird bei vergrößerter Arbeitsbreite die Aufnahme von Kehrgut insgesamt verbessert und die Effizienz des Reinigungsvorganges gesteigert.

Als Kehrgutsammler ist ein Sammelschild mit einem plattenförmigen Bauteil vorgesehen, das quer zur Arbeitsrichtung der jeweiligen Maschine im Wesentlichen senkrecht auf der Kehrfläche aufsetzbar ist. Bei Handhabung der Kehrmaschine bzw. des Laubsaugers und horizontaler Verlagerung des Sammelschildes wird vor diesem die vorbeschriebene Sammelwirkung er-reicht.

Weitere Einzelheiten und vorteilhafte Ausgestaltungen ergeben sich aus der nachfolgenden Beschreibung, in der die erfindungsgemäße Reinigungsvorrichtung anhand von zwei Ausführungsbeispielen näher veranschaulicht ist. In der Zeichnung zeigen:
- Fig. 1: eine Seitenansicht einer als Kehrmaschine ausgebildeten Reinigungsvorrichtung mit einem als Zusatzbaugruppe vorgesehenen Kehrgutsammler in erfindungsgemäßer Ausführung,
- Fig. 2: eine teilweise geschnittene Draufsicht der Kehrmaschine gemäß Fig. 1,
- Fig. 3: eine Stirnansicht der Kehrmaschine gemäß Fig. 1 im Bereich des Kehrgutsammlers,
- Fig. 4 und Fig. 5: jeweilige Ausschnittsdarstellungen von Stützelementen im Bereich des Kehrgutsammlers,
- Fig. 6 und Fig. 7: jeweilige Draufsichten ähnlich Fig. 2 mit in unterschiedlichen Arbeitsstellungen befindlichen Kehrgutsammlern,
- Fig. 8: eine Perspektivdarstellung einer zweiten Ausführung der Kehrmaschine ähnlich Fig. 1,
- Fig. 9: eine Seitenansicht der Kehrmaschine gemäß Fig. 8,
- Fig. 10: eine Prinzipdarstellung einer zweiten Ausführung der Reinigungsvorrichtung in Form eines Laubsaugers mit dem Kehrgutsammler als Zusatzbaugruppe,
- Fig. 11: eine Perspektivdarstellung ähnlich Fig. 10 mit einer zweiten Ausführung des Kehrgutsammlers,
- Fig. 12: eine vergrößerte Ausschnittsdarstellung des Kehrgutsammlers im Bereich seines bodenseitig aufsetzbaren Auflageteils, und
- Fig. 13: eine vergrößerte Seitenansicht des Auflageteils gemäß Fig. 12.

In Fig. 1 ist eine insgesamt mit R bezeichnete Reinigungsvorrichtung in Form einer Kehrmaschine 1 dargestellt, die in an sich bekannter Ausführung mit einem von Hand steuerbaren Fahrgestell 2 versehen ist, das entsprechende Stütz- und Antriebsbaugruppen aufweist. Zur Erfassung von im Bereich von Wegen, Straßen o. dgl. Kehrflächen K aufliegendem Kehrgut ist eine Kehrbürste 4 als ein Aufnahmeteil 3 vorgesehen, das bei Verlagerung der Maschine 1 in Arbeitsrichtung F drehbar ist (Pfeil A) und mittels jeweiliger Borsten 5 eine Reinigung bewirkt.

Es hat sich gezeigt, dass diese rotierende Kehrbürste 4 nicht immer in der Lage ist, Laub o. dgl. verrottendes Kehrgut mit hinreichender Kehrwirkung zu erfassen. Insbesondere können flach auf der Kehrfläche K klebende Blätter, Papierreste o. dgl. Teile nur von sehr stabilen Borsten 5 der Kehrbürste 4 erfasst und bei nachteilig niedriger Bürstendrehzahl gelöst werden. Dabei ist es mittels der harten Kehrbürste 4 jedoch nicht möglich, kleinere Schmutzteile vollständig von der Kehrfläche K abzukehren. Hierfür benötigt man feinere weiche Borsten 5 und eine entsprechend hohe Bürstendrehzahl. Außerdem werden Laub- und Papierteile häufig durch die rotierende Kehrbürste 4 mitgerissen und entsprechend der Arbeitsrichtung F ungewollt hinter die Maschine 1 auf die bereits gereinigte Fläche befördert. Dieser Effekt ist insbesondere bei einer Anhäufung von Laub o. dgl. im Bereich vor der Kehrbürste 4 festzustellen.

Auch hat es sich gezeigt, dass prinzipbedingt durch die bekannten Kehrmaschinen 1 nur kleine Blätter gekehrt werden können, da beispielsweise zu große Eichenblätter mit den bekannten Systemen nicht erfassbar sind. Deshalb werden für die Laubbeseitigung als Reinigungsvorrichtungen R' (Fig. 10) auch Laubsauger 10 mit einem einfachen Sauggebläse verwendet. Diese Vorrichtungen R' können ihrerseits auf der Kehrfläche K festsitzende Teile des Kehrgutes nicht lösen und der Betrieb des Gebläses führt zu einer nachteilig hohen Geräuschbelastung für den Nutzer.

Erfindungsgemäß ist vorgesehen, dass die Reinigungsvorrichtung R, R' zusätzlich zu dem an sich bekannten Kehrgut-Aufnahmeteil 3, 3' mit einem Kehrgutsammler 6 versehen wird (Fig. 1), so dass dieser nach Art eines Sammel- oder Laubschildes eine Erfassung der groben Kehrgutteile, insbesondere von biologischen Abfall in Form von Laub, einfach ermöglicht.

Es versteht sich, dass der Kehrgutsammler 6 vorteilhaft in Verbindung mit der einen Antriebsmotor T aufweisenden Kehrmaschine 1 einsetzbar ist, deren Konstruktion nachfolgend in Fig. 1 bis 9 näher beschrieben ist.

Der Kehrgutsammler 6 ist dabei in diesen beiden Ausführungen für die Kehrmaschine 1 und 1' (Fig. 8) als ein in Arbeitsstellung im Wesentlichen quer zur Längsmittelebene M und senkrecht zur Kehrfläche K ausrichtbarer Sammelschild S ausgebildet, der zumindest eine Basisplatte 7 im Bereich der Längsmittelebene M aufweist. Bei den gemäß Fig. 1 und Fig. 8 dargestellten Konstruktionen ist der Sammelschild S mehrteilig ausgebildet und weist ausgehend von der zentralen Basisplatte 7 schwenkbeweglich um eine Hochachse B, B' mit dieser verbundene Seitenplatten 8 und 9 auf. Denkbar sind auch Ausführungen des Sammelschildes S, bei denen eine aus mehreren Teilen verschweißte Platten-Einheit vorgesehen ist oder der Schild in Querrichtung eine Bogen-, V- oder U-Kontur aufweist (nicht dargestellt).

In seinem auf die Kehrfläche K aufsetzbaren Bereich ist der Sammelschild S mit einem Auflageteil 11 versehen, der insbesondere auswechselbar an der jeweiligen Basis- bzw. Seitenplatte 7, 8, 9 festlegbar ist. Als Auflageteil 11 kann dabei eine Bürstenleiste (Fig. 12), eine Gummileiste o. dgl. Kratz- bzw. Schürfelement vorgesehen sein. Denkbar ist auch, als Auflageteil 11 eine Auflagerolle o. dgl. Baugruppe am Sammelschild S vorzusehen (nicht dargestellt).

In der gemäß Fig. 1 dargestellten Bedienstellung werden mittels des Auflageteils 11 sowohl locker aufliegende Laubteile o. dgl. erfasst als auch auf der Kehrfläche K aufklebende Teile gelöst, so dass nach einem entsprechenden Arbeitsweg (in Fahrtrichtung F) der Kehrgutsammler 6 eine Anhäufung von Kehrgut vor sich her schiebt. Die blätterförmigen Teile des Kehrgutes weisen dabei ein vergleichsweise geringes Gewicht auf, so dass zur Mitnahme des Kehrgutes die im Bereich des Sammelschildes S erforderlichen Schubkräfte zu vergleichsweise geringen zusätzlichen Leistungsanforderungen an den Motor T des Systems führen. Damit kann die Höhe H (Fig. 3) des Sammelschildes S entsprechend groß gewählt werden, da nach einem vorteilhaft langen Arbeitsweg auch eine ein hohes Volumen aufweisende Kehrgut-Anhäufung noch bewegt und in die vorgesehene Ablageposition verlagert werden kann.

Bei diesem vorbeschriebenen Sammelvorgang wird gleichzeitig mittels der nach-geordneten rotierenden Kehrbürste 4 auf der Kehrfläche K befindlicher Schmutz in Form von Sand, Kies o. dgl. Kehrgutstrukturen erfasst und in einer angedeuteten Wurfrichtung gemäß Pfeil C (d. h. im Wesentlichen in Fahrtrichtung F) nach vorn geschleudert. Dazu ist die Basisplatte 7 zumindest im der Breite G (Fig. 3) der Kehrbürste 4 entsprechenden Wurfbereich mit einer Durchlassöffnungen bildenden Struktur, beispielsweise einem Draht-Gitter 12, versehen, so dass aufgenommene Schmutzteile durch die Gitterstruktur 12 hindurchgeschleudert und mit dem davor befindlichen Laubhaufen mitgenommen werden. Diese komplexe Reinigungswirkung der Maschine 1 bzw. deren Kehrbürste 4 ist durch einen Abstand E zum Kehrgutsammler 6 optimal abstimmbar. Damit kann durch eine gleichzeitige Wirkung des Kehrgutsammlers 6 und der Kehrbürste 4 in einem Arbeitsgang sowohl eine Laubbeseitigung als auch eine Bodenreinigung durchgeführt werden.

Die Draufsichten gemäß Fig. 2 bis 7 verdeutlichen, dass der Sammelschild S einerseits im Bereich der beiden Seitenplatten 8, 9 in unterschiedliche Arbeitsstellungen verbringbar ist (Klappstellung W', Fig. 2), die drei Platten 7, 8 und 9 in einer Ebene D ausgerichtet insgesamt in eine Schrägstellung W zur Fahrtrichtung F verbringbar sind (Fig. 6) und auch eine wahlweise Schwenkung in Schrägstellung W bzw. Klappstellung W' der Seitenplatten 8, 9 (Fig. 7) möglich ist.

Damit ist das Konzept des Kehrgutsammlers 6 mit hoher Variabilität an die jeweiligen Einsatzbedingungen anpassbar. Die jeweiligen Stellungen der Seitenplatten 8, 9 können verhindern, dass sich aus dem im Bereich der Basisplatte 7 angehäuften Kehrgut Teilmengen seitlich verlagern und damit aus dem Bereich des Kehrgutsammlers 6 herausgeschoben werden (Fig. 7). Ebenso kann vorgesehen sein, dass durch die Schrägstellung des Sammelschildes S die Teile des Kehrgutes gezielt nach einer Seite hin bewegt werden (Fig. 6) und damit zum einfachen Abtransport des Kehrgutes ein neben dem Weg bzw. der Straße befindlicher Schwad gebildet wird.
In Fig. 4 und 5 sind jeweilige Ausführungen von im Bereich des Kehrgutsammlers 6 als Abstandhalter wirksamen Stützbaugruppen 13 dargestellt, mit denen der Kehrgutsammler 6 bzw. die Bürsten 5 des Auflageteils 11 auf der Kehrfläche K abgestützt wird. Fig. 4 zeigt dabei eine Rollenausführung 14 und in Fig. 5 ist eine Kufe 15 dargestellt. Durch eine entsprechende konstruktive Ausbildung dieser Stützbaugruppe 13 kann der Anpressdruck P im Bereich der Bürsten 5' des Auflageteils 11 entsprechend eingestellt werden. In zweckmäßiger Ausführung ist der Auflageteil 11 des Kehrgutsammlers 6 so ausgelegt, dass damit der wirksame Gewichtsanteil dieser Baugruppe mit optimalem Anpressdruck auf die Kehrfläche K einwirkt, die Mitnahme des Kehrgutes weitgehend vollständig gewährleistet ist und Beschädigungen an der Oberseite der Kehrfläche K vermieden werden.
In Fig. 8 ist eine zweite Ausführung der Kehrmaschine 1' dargestellt, bei der der Abstand E' zwischen Kehrgutsammler 6 und Kehrbürste 4 so erweitert ist, dass zwischen diesen beiden Baugruppen ein Kehrgutbehälter 16 aufnehmbar ist. Bei dieser Konstruktion ist ein Ablauf der Reinigung entsprechend der Kehrmaschine 1 gemäß Fig. 1 vorgesehen, jedoch wird bei der Maschine 1' der von der Kehrbürste 4 erfasste Schmutzanteil in (an sich bekannter) Förderrichtung C' in den vorgeordneten Kehrgutbehälter 16 eingekehrt.

In Fig. 10 ist eine zweite Ausführung der Reinigungsvorrichtung R' dargestellt, wobei diese als ein Laubsauger 10 ausgebildet ist, der als Aufnahmeteil 3' ein Sauggebläse 4' aufweist. In zweckmäßiger Ausführung ist im Bereich vor diesem Sauggebläse 4' ein Sammelschild S' als Kehrgutsammler 6' vorgesehen, vor dessen Basisplatte 7' ein Saugrüssel 17 so positioniert ist, dass das mittels des Sammelschildes S' bzw. dessen Platten-Teilen 7', 8' und 9' gesammelte Kehrgut im Bereich der Längsmittelebene M trichterförmig zusammengeführt wird und mittels des Saugrüssels 17 bei laufendem Sauggebläse 4' entnehmbar ist.
Auch bei dieser konstruktiven Ausführung der Vorrichtung R' als Laubsauger 10 sind variable Ausführungen des jeweiligen Sammelschildes S' denkbar. Die Ausführung gemäß Fig. 11 zeigt zusätzliche Seitenteile 8" und 9", mit denen der Wirkungsbereich dieses Sammelschildes S' erweiterbar ist und damit durch dessen erweiterbare Breite eine größere Arbeitsfläche bei Verlagerung in Arbeitsrichtung F überstrichen wird.
Da im Bereich des Saugrüssels 17 eine Absaugung des Kehrgutes möglich ist, wird dieses permanent aus diesem Bereich entnommen, eine Anhäufung von Laub o. dgl. Kehrgut mit großem Volumen ist vermieden und die in Arbeitsstellung erforderlichen zusätzlichen Schubkräfte im Bereich des Sammelschildes S' können vorteilhaft gering gehalten werden.

In Fig. 12 und 13 ist in vergrößerter Einzeldarstellung das Auflageteil 11 dargestellt, wobei dieses eine obere Klemmleiste 18 aufweist, in deren U-förmigem Profil ein die Borsten 5, 5' haltender Tragstab 19 vorgesehen ist.

## Patentansprüche

1. Reinigungsvorrichtung, mit einem von Hand steuerbaren Fahrgestell (2), an dem ein Kehrgut in Form von Laub, Papier oder dergleichen im Bereich von Kehrflächen (K) auf Wegen oder Straßen erfassendes Aufnahmeteil (3, 3') vorgesehen ist, wobei die Reinigungsvorrichtung (R, R') zusätzlich zu dem Kehrgut-Aufnahmeteil mit einem in Arbeitsrichtung (F) im Wesentlichen vor dem Kehrgut-Aufnahmeteil (3, 3') angeordneten Kehrgutsammler (6, 6') versehen ist, wobei dieser als ein im Wesentlichen senkrecht zur Kehrfläche (K) ausrichtbares und mit einem auf der Kehrfläche (K) aufsetzbaren Auflageteil (11) versehenes Sammelschild (S, S') ausgebildet ist, derart, dass eine einen zweistufigen Reinigungseffekt bewirkende Baueinheit aus dem Kehrgutsammler (6, 6') und dem Kehrgut-Aufnahmeteil (3, 3') gebildet ist und damit bereits vor einer Reinigungsphase mittels des Kehrgut-Aufnahmeteils (3, 3') zumindest grobe Bestandteile des Kehrgutes erfassbar sind, wobei der Kehrgutsammler (6, 6') auf unterschiedliche Arbeitsstellungen einstellbar gehalten ist, **dadurch gekennzeichnet, dass** das Sammelschild (S, S') mehrteilig ausgebildet ist und ausgehend von einer zentralen Basisplatte (7, 7') schwenkbeweglich mit dieser verbindbare Seitenplatten (8, 8', 9, 9', 8", 9") aufweist, wobei die Basisplatte mit einer Durchlassöffnungen bildenden Gitterstruktur versehen ist, so dass aufgenommene Schmutzteile durch die Gitterstruktur hindurchgeschleudert und mit dem davor befindlichen Laubhaufen mitgenommen werden.

2. Reinigungsvorrichtung nach Anspruch 1, **dadurch gekennzeichnet, dass** diese Reinigungsvorrichtung (R) als eine Kehrmaschine (1, 1') mit angetriebener Kehrbürste (4) ausgebildet und in Arbeitsrichtung (F) vor dieser der Kehrgutsammler (6) angeordnet ist.

3. Reinigungsvorrichtung nach Anspruch 1, **dadurch gekennzeichnet, dass** diese Reinigungsvorrichtung (R') als ein Laubsauger (10) mit einem Sauggebläse (3') ausgebildet und in dessen Bereich der Kehrgutsammler (6') angeordnet ist.

4. Reinigungsvorrichtung nach einem der Ansprüche 1 bis 3, **dadurch gekennzeichnet, dass** das Sammelschild (S, S') als bodenseitiges Auflageteil (11) eine Bürstenleiste, eine Gummileiste o. dgl. Kratz- bzw. Schürfelemente aufweist.

5. Reinigungsvorrichtung nach einem der Ansprüche 1 bis 4, **dadurch gekennzeichnet, dass** das Auflageteil (11) auswechselbar ist.

6. Reinigungsvorrichtung nach einem der Ansprüche 1 bis 5, **dadurch gekennzeichnet, dass** das Auflageteil (11) als eine drehbar gehaltene Auflagerolle ausgebildet ist.

## Claims

1. Cleaning device comprising a manually controllable chassis (2) on which a receptacle (3, 3') is provided that collects sweepings in the form of leaves, paper or the like in regions of surfaces to be swept (K) on paths or roads, the cleaning device (R, R') being provided, in addition to the sweepings receptacle, with a sweepings collector (6, 6') that is arranged substantially in front of the sweepings receptacle (3, 3') in the working direction (F), said sweepings collector being designed as a collecting screen (S, S') that can be oriented so as to be substantially perpendicular to the surface to be swept (K) and is provided with a support part (11) that can be placed on the surface to be swept (K), such that the sweepings collector (6, 6') and the sweepings receptacle (3, 3') form a modular unit that creates a two-stage cleaning effect, and at least coarse components of the sweepings can already be collected by the sweepings receptacle (3, 3') before a cleaning phase, the sweepings collector (6, 6') being mounted so as to be adjustable to different working positions, **characterised in that** the collecting screen (S, S') is formed in multiple parts and comprises side plates (8, 8', 9', 9', 8", 9") that proceed from a central base plate (7, 7') and can be pivotably connected thereto, the base plate being provided with a grate structure that forms through-openings, such that received dirt particles are hurled through the grate structure and carried along with the leaf pile located in front thereof.

2. Cleaning device according to claim 1, **characterised in that** said cleaning device (R) is designed as a sweeping machine (1, 1') comprising a driven sweeping brush (4), and the sweepings collector (6) is arranged in front thereof in the working direction (F).

3. Cleaning device according to claim 1, **characterised in that** said cleaning device (R') is designed as a leaf vacuum (10) comprising a suction fan (3'), and the sweepings collector (6') is arranged in the region thereof.

4. Cleaning device according to any of claims 1 to 3, **characterised in that** the collecting screen (S, S') comprises a brush strip, a rubber strip or a similar scratching or scraping element as a base-side support part (11).

5. Cleaning device according to any of claims 1 to 4, **characterised in that** the support part (11) is replaceable.

6. Cleaning device according to any of claims 1 to 5, **characterised in that** the support part (11) is designed as a rotatably mounted support roller.

## Revendications

1. Dispositif de nettoyage avec un châssis (2) à commande manuelle sur lequel est prévu un élément de ramassage (3, 3') qui ramasse des balayures sous la forme de feuilles mortes, de papier ou similaires au niveau de surfaces à balayer (K) sur des chemins ou des routes, dans lequel le dispositif de nettoyage (R, R') est muni en plus de l'élément de ramassage de balayures d'un collecteur de balayures (6, 6') disposé substantiellement devant l'élément de ramassage de balayures (3, 3') dans le sens du fonctionnement (F), ledit collecteur étant réalisé comme une plaque collectrice (S, S') orientable de manière substantiellement perpendiculaire à la surface à balayer (K) et muni d'un élément d'appui (11) à poser sur la surface à balayer (K), de manière à constituer une unité modulaire composée du collecteur de balayures (6, 6') et de l'élément de ramassage de balayures (3, 3') produisant un effet de nettoyage à deux niveaux, et permettant ainsi, avant même une phase de nettoyage au moyen de l'élément de ramassage de balayures (3, 3'), de ramasser au moins des composants grossiers des balayures, ledit collecteur de balayures (6, 6') étant maintenu de façon réglable sur différentes positions de travail,
**caractérisé en ce que** la plaque collectrice (S, S') est réalisée en plusieurs parties et présente, en partant d'une plaque de base centrale (7, 7'), des plaques latérales (8, 8', 9, 9', 8", 9") pouvant être reliées à celle-ci par pivotement, la plaque de base étant munie d'une structure de grille formant des orifices de passage de sorte que des débris ramassés sont projetés à travers la structure de grille et entraînés avec le tas de feuilles mortes qui se trouve devant eux.

2. Dispositif de nettoyage selon la revendication 1, **caractérisé en ce que** ledit dispositif de nettoyage (R) est réalisé comme une balayeuse (1, 1') à brosse (4) entraînée et ledit collecteur de balayures (6) est disposé devant celle-ci dans le sens du fonctionnement (F).

3. Dispositif de nettoyage selon la revendication 1, **caractérisé en ce que** ledit dispositif de nettoyage (R') est réalisé comme un aspirateur à feuilles (10) avec un ventilateur aspirant (3') et **en ce que** le collecteur de balayures (6') est disposé dans la zone de celui-ci.

4. Dispositif de nettoyage selon l'une quelconque des revendications 1 à 3, **caractérisé en ce que** la plaque collectrice (S, S') présente comme partie d'appui (11) côté sol une bande-brosse, une bande en caoutchouc ou des éléments de grattage ou de raclage similaires.

5. Dispositif de nettoyage selon l'une quelconque des revendications 1 à 4, **caractérisé en ce que** la partie d'appui (11) est amovible.

6. Dispositif de nettoyage selon l'une quelconque des revendications 1 à 5, **caractérisé en ce que** la partie d'appui (11) est réalisée comme un rouleau d'appui maintenu rotatif.
